# EUROPÄISCHE PATENTSCHRIFT

(11) **EP 0 523 266 B1**
(45) Veröffentlichungstag und Bekanntmachung des Hinweises auf die Patenterteilung: **06.11.1996**
(21) Anmeldenummer: 91111958.4
(22) Anmeldetag: 17.07.1991
(51) Int. Cl.: G05F 3/26

(54) **Integrierbarer Stromspiegel**
Integratable current mirror
Miroir à courant intégrable

(43) Veröffentlichungstag der Anmeldung: 20.01.1993
(73) Patentinhaber: SIEMENS AKTIENGESELLSCHAFT, 80333 München (DE)
(72) Erfinder: Feldtkeller, Martin, Dipl.-Ing., W-8000 München 80 (DE); Simon, Marc, F-31170 Tournefe ville (FR)

(56) Entgegenhaltungen:
- EP-A- 0 403 195
- DE-A- 3 611 548
- DE-A- 3 913 446
- US-A- 4 647 841

## Beschreibung

Die Erfindung betrifft eine integrierte Stromspiegelschaltungsanordnung gemäß dem Oberbegriff des Anspruches 1.

Eine Stromspiegelschaltungsanordnung ist z. B. aus Tietze, Schenk: Halbleiterschaltungstechnik, 8. Auflage 1986, S. 62 und ff. bekannt. Auf Seite 63 zeigt Abb. 4.36 dort z. B. einen Stromspiegel mit Transistordiode. Abb. 4.37 zeigt einen sogenannten Wilson-Stromspiegel, der eine hohe Genauigkeit und einen hohen Ausgangswiderstand besitzt. Prinzip beider Schaltungen ist, daß der im Ausgangskreis fließende Strom I_{A} möglichst gleich dem im Eingangskreis fließenden Strom I_{E} geregelt wird.

Insbesondere der Wilson-Stromspiegel besitzt eine hohe Genauigkeite, was den Eingangs- bzw. Ausgangsstrom betrifft. Diese bekannten Stromspiegelschaltungen haben jedoch eine starke Abhängigkeit des Ausgangsstroms von der Ausgangsspannung oder eine relativ hohe Mindestspannung, die am Ausgang für eine genaue Regelung abfallen muß. Dadurch steigen die Ausgangskennlinien derartiger Stromspiegelschaltungen relativ langsam an, bevor sie ihren Sättigungspunkt erreichen.

In der deutschen Offenlegungsschrift DE 39 13 446 A1 ist eine Stromspiegelschaltung gezeigt, bei der im Ausgangszweig ein weiterer Transistor in die Laststrecke des Stromspiegeltransistors geschaltet ist. Der weitere Transistor wird von einem Operationsverstärker angesteuert, dessen Plus-Eingang mit dem Drainanschluß des eingangsseitigen Stromspiegeltransistors und dessen Minus-Eingang mit dem Drainanschluß des ausgangsseitigen Stromspiegeltransistors verbunden ist. Der gespiegelte Strom wird am Drainanschluß des weiteren Transistors abgegriffen.

In der Deutschen Offenlegungsschrift DE 36 11 548 ist eine Stromspiegelschaltung beschrieben, die eine Referenzstromquelle enthält sowie zwei Bipolartransistoren mit gekoppelten Basisanschlüssen und miteinander verbundenen, an einen Anschluß für ein Versorgungspotential angelegten Emitteranschlüssen. Die gekoppelten Basisanschlüsse sind mit dem Ausgangsanschluß eines Operationsverstärkers verbunden, dessen Eingangsanschlüsse mit den Kollektoranschlüssen der Bipolartransistoren verbunden sind. Der Kollektoranschluß eines der Bipolartransistoren dient als Stromausgang der Schaltung, der Kollektoranschluß des anderen ist mit der Referenzstromquelle verbunden.

Aufgabe der Erfindung ist es, eine weitere Realisierung für eine Stromspiegelschaltung anzugeben, bei der der Ausgangsstrom möglichst unabhängig von der Ausgangsspannung ist und die Mindestspannung möglichst geringt ist.

Die Aufgabe wird gelöst durch die kennzeichnenden Merkmale des Anspruchs 1. Weiterbildungen sind Kennzeichen der Unteransprüche. Die Erfindung wird nachfolgend näher erläutert. Es zeigen:
- FIG 1: ein Prinzipschaltbild einer Stromspiegelschaltungsanordnung,
- FIG 2: ein Ausführungsbeispiel der Erfindung mit n-Kanal-Enhancement-MOS-Feldeffekttransistoren,
- FIG 3: ein Schaltungspbeispiel mit p-Kanal-Enhancement-MOS-Feldeffekttransistoren.

Prinzipiell sind Mittel vorgesehen, die die Spannungen an den Drain-Source-Strecken des Referenztransistors und des Ausgangstransistors miteinander vergleichen und die Gatespannung der beiden Transistoren so ausgeregelt wird, daß beide Drain-Source-Spannungen gleich werden.

Die in FIG 1 gezeigte Schaltungsanordnung weist eine Eingangsklemme 1 auf, an der die Versorgungsspannung anlegbar ist. Zwischen dieser und dem Masseanschluß ist eine Referenzstromquelle 2 sowie die Laststrecke eines MOSFETs 3 in Reihe geschaltet. Ein weiterer MOSFET 4 ist vorgesehen, dessen Gateanschluß mit dem Gateanschluß des MOSFETs 3 verschaltet ist. Ebenso sind die beiden Sourceanschlüsse der MOSFETs 3 und 4 miteinander und mit Masse verbunden. Weiterhin sind zwei Ausgangsklemmen 6 und 7 vorgesehen, wobei der Anschluß 6 mit dem Drainanschluß des MOSFETs 4 und der Anschluß 7 mit Masse verbunden ist. An den beiden Klemmen 6 und 7 ist der Ausgangskreis anschließbar. Desweiteren ist ein Operationsverstärker 5 vorgesehen, dessen positiver Eingang mit dem Drainanschluß des MOSFETs 3 und dessen negativer Eingang mit dem Drainanschluß des MOSFETs 4 verbunden ist. Der Ausgang des Operationsverstärkers 5 ist mit den beiden Gateanschlüssen der beiden MOSFETs 3 und 4 verschaltet.

Die Mittel zum Vergleichen der Drain-Source-Spannungen sind hier als Operationsverstärker 5 dargestellt. Der Operationsverstärker 5 stellt die Gatespannung der beiden Transistoren so ein, daß bei einem gegebenen Drainstrom, welcher gleich dem Eingangsstrom I₁ ist, am Referenztransistor die gleiche Drainspannung anliegt wie am Ausgangstransistor. Dadurch steht schon bei relativ kleinen Spannungen an den Ausgangsklemmen 6 und 7 der Strom I_{Q} im Ausgangszweig in einem festen Verhältnis zu dem Strom I₁ im Eingangszweig, welches durch die Geometrie der Transistoren 3 und 4 bestimmt ist. Der Ausgangsstrom I_{Q} der Stromspiegelschaltung ist also ab einer gewissen Ausgangsspannung unabhängig von der Ausgangsspannung des Ausgangskreises.

Das in FIG 2 gezeigte Ausführungsbeispiel des Erfindung weist wiederum eine Eingangsklemme 1 auf, an welcher die Versorgungsspannung anlegbar ist. Diese ist wiederum mit einer Stromquelle 2 verbunden, welche ihrerseits über die Laststrecke eines npn-Transistors 9 sowie der Laststrecke eines n-Kanal-MOSFETs 3 mit Masse verschaltet ist. Der Kollektoranschluß des npn-Transistors 9 ist mit dem Basisanschluß eines weiteren npn-Transistors 8 verbuncen. Dessen Kollektor ist mit der Eingangsklemme 1 und sein Emitter mit dem Gateanschluß des MOSFETs 3 verschaltet. Weiterhin ist der Gateanschluß des MOSFET 3 über die Laststrecke eines p-Kanal-MOSFETs 12 mit dem Gateanschluß eines n-Kanal-MOSFETs 4 verbunden. Zwischen Gateanschluß des MOSFET 3 und Masse ist eine weitere Stromquelle 11 geschaltet. Zwischen der Eingangsklemme 1 und Masse ist weiterhin eine Stromquelle 14 sowie die Emitter-Kollektorstrecke eines pnp-Transistors 10 in Reihe geschaltet. Der Emitteranschluß des pnp-Transistors 10 ist mit dem Basisanschluß des npn-Transistors 9 verschaltet. Der Basisanschluß des pnp-Transistors 10 ist mit dem Drainanschluß des n-Kanal-MOSFETs 4 und mit der Ausgangsklemme 6 verbunden. Der Sourceanschluß des n-Kanal-MOSFETs 4 ist zum einen mit Masse und zum anderen mit der Ausgangsklemme 7 verschaltet. Schließlich ist zwischen den Gateanschluß des n-Kanal-MOSFETs 4 und Masse die Laststrecke eines weiteren n-Kanal-MOSFETs 13 geschaltet. Der Gateanschluß des n-Kanal-MOSFETs 13 ist mit dem Gateanschluß des p-Kanal-MOSFETs 12 sowie einer Eingangsklemme 16 verbunden.

Die Mittel zum Vergleichen der Drain-Source-Spannungen aus FIG 1 werden in dieser Ausführungsform durch die Transistoren 8, 9, 10 sowie die beiden Stromquellen 11 und 14 gebildet. Der Transistor 8 stellt die gewünschte Gatespannung an den beiden MOSFETs 3 und 4 ein. Der genaue Vergleich der Eingangs-bzw. Ausgangsspannung an den Drain-Source-Strecken der beiden n-Kanal-MOSFETs 3 und 4 wird dadurch erreicht, daß für beide Bereiche jeweils ein entscheidender pn-Übergang vorgesehen ist. Dieser ist zum einen der Emitter-Basisübergang des Transistors 9 sowie zum anderen der Emitter-Basisübergang des Transistors 10.

Eine Erweiterung gegenüber der in FIG 1 gezeigten Schaltung stellen die beiden zusätzlichen MOS-Transistoren 12 und 13 dar. Diese dienen als Umschalter und können über das am Anschluß 16 anliegende z. B. digitale Signal angesteuert werden. Je nach Signalzustand am Anschluß 16 ist entweder der p-Kanal-Transistor 12 oder der n-Kanal-MOSFET 13 leitend. Somit sind entweder die Gateanschlüsse der beiden n-Kanal-MOSFETs 3 und 4 über die Laststrecke des p-Kanal-MOSFETs 12 miteinander verbunden oder der Gateanschluß des n-Kanal-MOSFETs 4 ist über die Laststrecke des n-Kanal-MOSFETs 13 mit Masse verbunden. Auf diese Weise kann der Ausgangsstrom einfach getaktet werden.

Ein anderen Schaltungsbeispiel, welches in FIG 3 dargestellt ist, zeigt wiederum eine Eingangsklemme 1, an welcher die Versorgungsspannung anliegt. Eine Stromquelle 2 ist zum einen mit der Eingangsklemme 1 und zum anderen mit dem Emitteranschluß eines npn-Transistors 19 verschaltet. Dessen Kollektor ist mit dem Kollektor eines npn-Transistors 20 verschaltet, dessen Emitter wiederum mit Masse verbunden ist. Zwischen den Eingangsklemmen 1 und Masse liegt die Serienschaltung einer weiteren Stromquelle 17 sowie einer in Flußrichtung geschalteten Diode 18. Diese Reihenschaltung weist einen Mittelabgriff auf, der mit dem Basisanschluß des pnp-Transistors 19 verbunden ist. Weiterhin ist die Anschlußklemme 1 mit dem Sourceanschluß eines Enhancement-p-Kanal-MOSFET 23 verbunden. Dessen Drainanschluß ist mit dem Emitter eines pnp-Transistors 22 verschaltet. Der Kollektoranschluß des pnp-Transistors 22 ist zum einen mit dem Basisanschluß des npn-Transistors 20 und zum anderen mit dem Kollektoranschluß eines npn-Transistors 21 verschaltet. Der Basisanschluß des npn-Transistors 21 ist mit dem Basisanschluß des npn-Transistors 20 verbunden. Ebenso ist der Emitteranschluß des npn-Transistors 21 mit dem Emitteranschluß des npn-Transistors 20 verbunden. Zwischen den Gateanschluß des P-Kanal-MOSFETs 23 und Masse ist die Kollektor-Emitterstrecke eines npn-Transistors 24 geschaltet. Der Basisanschluß des npn-Transistors 24 ist mit dem Kollektoranschluß des ersten pnp-Transistors 19 verbunden. Zwischen Basisanschluß und Kollektoranschluß des npn-Transistors 24 ist eine Kapazität 25 geschaltet. Zwischen der Eingangsklemme 1 und dem Gateanschluß des p-Kanal-MOSFETs 23 ist weiterhin eine Stromquelle 26 geschaltet. Der Gateanschluß des p-Kanal-MOSFETs 23 ist über die Laststrecke eines n-Kanal-Enhancement-MOSFETs 27 mit dem Gateanschluß eines p-Kanal-Enhancement-MOSFET -MOSFET 30 verbunden. Der Sourceanschluß des p-Kanal-MOSFETs 30 ist wiederum mit der Eingangsklemme 1 und einer Ausgangsklemme 33 verschaltet. Der Drainanschluß des p-Kanal-MOSFETs 30 ist zum einen mit einer Ausgangsklemme 32 und zum anderen mit dem Emitter eines pnp-Transistors 31 verbunden. Basisanschluß und Kollektoranschluß des pnp-Transistors 31 sind kurzgeschlossen und über eine weitere Stromquelle 34 mit Masse verschaltet. Die kurzgeschlossene Basis-Kollektorstrecke ist weiterhin mit dem Basisanschluß des pnp-Transistors 22 verbunden. Letztlich ist zwischen der Eingangsklemme 1 und dem Gateanschluß des p-Kanal-MOSFETs 30 die Laststrecke eines p-Kanal-Enhancement-MOSFET 28 geschaltet. Der Gateanschluß des p-Kanal-MOSFETs 28 ist mit dem Gateanschluß des n-Kanal-MOSFETs 27 verschaltet und mit einer Eingangsklemme 29 verbunden.

Aus schaltungstechnischen Gründen unterscheidet sich das zuletzt beschriebene Schaltungsbeispiel von der erfindungsgemäßen Ausführungsform. So wird in diesem Fall quasi der Eingangsstrom, welcher über die Laststrecke des Referenztransistors 23 fließt über die Stromspiegelanordnung bestehend aus den Transistoren 20, 21 in den Zweig mit der Referenzstromquelle 2 gespiegelt. Dort wird er über den Transistor 24 ausgekoppelt. Der Basisstrom des Transistors 22 wird durch den Transistor 19 sowie die an ihn angekoppelte Stromquelle 17 und Diode 18 kompensiert. Der Kondensator 25 dient dazu, Schwingungen des Regelsystems zu vermeiden. Der als Diode geschaltete Transistor 31 sowie die Stromquelle 34 schützen die Schaltung vor Überspannung. Diese können auftreten, wenn das Potential an der Ausgangsklemme 32 niedriger als das Potential an der Klemme 33 wird.

Die gezeigten Schaltungen sind in MOS-Bipolar-Mischtechnologie integrierbar.

## Patentansprüche

1. Integrierbare Stromspiegelschaltungsanordnung mit einer Referenzstromquelle (2), mit zwei Transistoren (3, 4), deren Steueranschlüsse miteinander verbunden sind und deren Laststrecken einerseits miteinander mit Masse verbunden sind, und mit Mitteln (5), die die Spannungen an den Laststrecken der Transistoren (3, 4) vergleichen und ein Ausgangssignal erzeugen, welches den Steueranschlüssen der beiden Transistoren (3, 4) zugeführt wird, wobei die Laststrecke des ersten Transistors (3) mit dem Strom (I₁) der Referenzstromquelle (2) beaufschlagt wird und die Laststrecke des zweiten Transistors (4) einen Teil des Ausgangskreises bildet, durch den der gespiegelte Strom (I_{Q}) fließt,
**dadurch gekennzeichnet,** daß
- die Laststrecken der beiden Transistoren (3, 4) an den Sourceanschlüssen miteinander mit Masse verbunden sind,
- die Laststrecke des ersten Transistors (3) andererseits über die Laststrecke eines dritten Transistors (9) mit dem ersten Anschluß der Referenzstromquelle (2) verbunden ist,
- der zweite Anschluß der Referenzstromquelle (2) mit einer Versorgungsklemme (1) verbunden ist,
- zwischen der Versorgungsklemme (1) und Masse die Reihenschaltung aus einer zweiten Stromquelle (14) und der Laststrecke eines vierten Transistors (10) liegt,
- der Mittelabgriff der Reihenschaltung mit dem Steueranschluß des dritten Transistors (9) verbunden ist,
- ein Abgriff zwischen Referenzstromquelle (2) und Laststrecke des dritten Transistors (9) vorgesehen ist, der mit dem Steueranschluß eines fünften Transistors (8) verbunden ist,
- die Laststrecke des fünften Transistors (8) zwischen die Versorgungsklemme (1) und die Steueranschlüsse des ersten und zweiten Transistors (3, 4) geschaltet ist,
- zwischen die Steueranschlüsse des ersten und zweiten Transistors (3, 4) und Masse eine dritte Stromquelle (11) geschaltet ist,
- der Steueranschluß des vierten Transistors (10) mit dem anderen Anschluß der Laststrecke des zweiten Transistors (4) verbunden ist.

2. Integrierbare Stromspiegelschaltungsanordnung nach Anspruch 1,
**dadurch gekennzeichnet,** daß
der erste und zweite Transistor (3, 4) als MOSFET und die übrigen Transistoren (8, 9, 10) in bipolarer Technologie ausgebildet sind.

3. Integrierbare Stromspiegelschaltungsanordnung nach einem der Ansprüche 1 oder 2,
**dadurch gekennzeichnet,** daß
zwischen dem Steueranschluß des zweiten Transistors (4) und seinem Sourceanschluß ein Umschalter (12, 13) vorgesehen ist, wobei der Mittelkontakt des Umschalters (12, 13) mit dem Steueranschluß des zweiten Transistors (4) verbunden ist und der erste Umschaltkontakt mit dem Steueranschluß des ersten Transistors (3) und der zweite Umschaltkontakt mit dem Sourceanschluß des zweiten Transistors (4) verbunden ist.

## Claims

1. Integrable current mirror circuit arrangement having a reference current source (2), having two transistors (3, 4) whose control connections are connected to one another and whose load paths are on the one hand jointly connected to earth, and having means (5) which compare the voltages across the load paths of the transistors (3, 4) and produce an output signal which is fed to the control connections of the two transistors (3, 4), the load path of the first transistor (3) being supplied with the current (I₁) from the reference current source (2), and the load path of the second transistor (4) forming part of the output circuit through which the mirrored current (I_{Q}) flows,
characterized in that
- the load paths of the two transistors (3, 4) are jointly connected to earth at the source connections,
- the load path of the first transistor (3) is connected, on the other hand, to the first connection of the reference current source (2) via the load path of a third transistor (9),
- the second connection of the reference current source (2) is connected to a supply terminal (1),
- the series circuit formed by a second current source (14) and the load path of a fourth transistor (10) lies between the supply terminal (1) and earth,
- the centre tap of the series circuit is connected to the control connection of the third transistor (9),
- a tap is provided between the reference current source (2) and the load path of the third transistor (9) and is connected to the control connection of a fifth transistor (8),
- the load path of the fifth transistor (8) is connected between the supply terminal (1) and the control connections of the first and second transistors (3, 4),
- a third current source (11) is connected between the control connections of the first and second transistors (3, 4),
- the control connection of the source transistor (10) is connected to the other connection of the load path of the second transistor (4).

2. Integrable current mirror circuit arrangement according to Claim 1, characterized in that the first and second transistors (3, 4) are designed as MOSFETs and the remaining transistors (8, 9, 10) are designed using bipolar technology.

3. Integrable current mirror circuit arrangement according to either of Claims 1 and 2, characterized in that a changeover switch (12, 13) is provided between the control connection of the second transistor (4) and its source connection, the centre contact of the changeover switch (12, 13) being connected to the control connection of the second transistor (4), and the first changeover contact being connected to the control connection of the first transistor (3) and the second changeover contact being connected to the source connection of the second transistor (4).

## Revendications

1. Montage de miroir de courant pouvant être intégré, comportant une source de courant de référence (2), deux transistors (3, 4), dont les bornes de commande sont reliées entre elles et dont les voies de charge sont reliées d'une part en commun à la masse, et des moyens (5), qui comparent les tensions aux voies de charge des transistors (3, 4) et qui produisent un signal de sortie qui est envoyé aux bornes de commande des deux transistors (3, 4), la voie de charge du premier transistor (3) recevant le courant (Il) de la source de courant de référence (2) et la voie de charge du second transistor (4) constituant une partie du circuit de sortie par laquelle le courant réfléchi (I_{Q}) circule,
**caractérisé par le fait** que
- les voies de charge des deux transistors (3, 4) sont reliées par leurs bornes de source en commun à la masse,
- la voie de charge du premier transistor (3) est reliée d'autre part par l'intermédiaire de la voie de charge d'un troisième transistor (9) à la première borne de la source de courant de référence (2),
- la seconde borne de la source de courant de référence (2) est reliée à une borne d'alimentation (1),
- le circuit série composé d'une seconde source de courant (14) et de la voie de charge d'un quatrième transistor (10) se trouve entre la borne d'alimentation (1) et la masse,
- la prise médiane du circuit série est reliée à la borne de commande du troisième transistor (9),
- une prise située entre la source de courant de référence (2) et la voie de charge du troisième transistor (9) est prévue, cette prise étant reliée à la borne de commande d'un cinquième transistor (8),
- la voie de charge du cinquième transistor (8) est branchée entre la borne d'alimentation (1) et les bornes de commande du premier et du second transistor (3, 4),
- une troisième source de courant (11) est branchée entre les bornes de commande du premier et du second transistor (3, 4),
- la borne de commande du quatrième transistor (10) est reliée à l'autre borne de la voie de charge du second transistor (4).

2. Montage de miroir de courant pouvant être intégré selon la revendication 1,
**caractérisé par le fait** que
les premier et second transistors (3, 4) sont construits sous forme de transistors MOSFET et les autres transistors (8, 9, 10) sont construits en technique bipolaire.

3. Montage de miroir de courant pouvant être intégré selon l'une des revendications 1 ou 2,
**caractérisé par le fait** que
un commutateur (12, 13) est prévu entre la borne de commande du second transistor (4) et sa borne de source, le contact central du commutateur (12, 13) étant relié à la borne de commande du second transistor (4), le premier contact de commutation étant relié à la borne de commande du premier transistor (3) et le second contact de commutation étant relié à la borne de source du second transistor (4).
